# EUROPÄISCHE PATENTSCHRIFT

(11) **EP 2 194 951 B1**
(45) Veröffentlichungstag und Bekanntmachung des Hinweises auf die Patenterteilung: **26.02.2014**
(21) Anmeldenummer: 08802711.5
(22) Anmeldetag: 30.09.2008
(51) Int. Cl.: A61J 1/20, A61J 1/10

(54) **VORRICHTUNG ZUM EINFÜHREN EINES MEDIKAMENTS IN EINEN INFUSIONSBEHÄLTER**
DEVICE FOR INTRODUCING MEDICINE INTO AN INFUSION CONTAINER
DISPOSITIF POUR INTRODUIRE UN MÉDICAMENT DANS UN FLACON À PERFUSION

(30) Priorität: 01.10.2007 DE 102007046951
(43) Veröffentlichungstag der Anmeldung: 16.06.2010
(73) Patentinhaber: B. Braun Melsungen AG, 34212 Melsungen (DE)
(72) Erfinder: PROKSCH, Karl-Heinz, 34587 Felsberg (DE); TITZE, Julian, 34346 Hann Münden (DE); FREIGANG, Helmut, 34327 Körle (DE)
(74) Vertreter: Klingseisen, Franz
(86) Internationale Anmeldenummer: PCT/EP2008/008283
(87) Internationale Veröffentlichungsnummer: WO 2009/046903

(56) Entgegenhaltungen:
- WO-A-03/079956
- US-A- 5 647 845

## Beschreibung

Die Erfindung betrifft eine Vorrichtung zum Zumischen eines Medikaments zu einer Infusionslösung in einem Infusionsbehälter nach dem Oberbegriff des Anspruchs 1.

Eine Vorrichtung dieser Art ist aus US 5 647 845 A bekannt, wobei an einer zylindrischen Transferkappe auf deren Außenumfang im Bereich eines quer zur Achse der Transferkappe eingesetzten, verdrehbaren Ventilkörpers ein abgewinkeltes Rohrstück angesetzt ist, an das ein Infusionsbesteck angeschlossen werden kann. Durch den in der Transferkappe verdrehbar angeordneten Ventilkörper kann eine Verbindung zwischen dem an der Transferkappe angebrachten Hohldorn, der in den Siegelbereich eines Infusionsbehälters eingestochen wird, und dem abgewinkelten Rohrstück hergestellt werden. An dem frei liegenden Ende dieses Rohrstücks kann eine Kontamination bei der Handhabung der Vorrichtung auftreten.

Bevor an einem Infusionsbehälter ein Infusionsbesteck mit Tropfkammer angebracht wird, um die Infusion auszuführen, ist es bekannt, der Infusionslösung ein Medikament derart beizumischen, dass auf der Entnahme-Öffnung des Infusionsbehälters eine Transferkappe mit einem Hohldom zum Durchstechen des Siegels am Infusionsbehälter aufgesetzt wird, die eine Aufnahmeeinrichtung für einen Medikamentenbehälter aufweist. Nach dem Verbinden des Infusionsbehälters mit dem Medikamentenbehälter wird zunächst Infusionslösung in den Medikamentenbehälter gedrückt, indem der flexible Infusionsbehälter wiederholt zusammengedrückt wird. Nach dem Auflösen und Zumischen des Medikaments zur Infusionslösung wird die Anordnung so gedreht, dass sich der Infusionsbehälter unten und der Medikamentenbehälter oben befindet, worauf der Inhalt des Medikamentenbehälters in den Infusionsbehälter zurückgesaugt wird, indem dieser wieder mehrmals zusammengedrückt und losgelassen wird. Danach wird der Medikamentenbehälter mit Transferkappe von dem Infusionsbehälter abgenommen und das Infusionsbesteck am Infusionsbehälter angebracht, worauf die Infusion beginnen kann.

Dieses Vorgehen ist mit der Gefahr einer Kontamination der Infusionslösung verbunden, weil nach dem Abnehmen des Medikamentenbehälters die Entnahme-Öffnung des Infusionsbehälters freiliegt und kontaminierende Umgebungsluft in den Infusionsbehälter eindringen kann.

Der Erfindung liegt die Aufgabe zugrunde, eine Vorrichtung dieser Art so auszubilden, dass das Zumischen des Medikaments zur Infusionslösung ohne die Gefahr einer Kontamination erfolgt.

Diese Aufgabe wird erfindungsgemäß durch die Merkmale des Anspruchs 1 gelöst. Dadurch, dass der Medikamentenbehälter nach dem Zumischen des Medikaments zur Infusionslösung nicht von der Transferkappe gelöst wird und die Infusion ausgeführt wird, während sich der Medikamentenbehälter am Infusionsbehälter befindet, wird das System geschlossen gehalten, sodass die Gefahr einer Kontamination der Infusionslösung vermieden wird.

Als weiterer Vorteil ergibt sich eine Vereinfachung der Handhabung, weil der Medikamentenbehälter nicht mehr vom Infusionsbehälter abgenommen zu werden braucht. Hierdurch kann das Personal anhand des Medikamentenbehälters jederzeit ablesen, welches Medikament zur Infusionslösung zugemischt wurde.

Die Erfindung wird beispielsweise anhand der Zeichnung näher erläutert. Es zeigen:
- Fig. 1: in einer perspektivischen Ansicht den Infusionsbehälter mit Medikamentenbehälter und Tropfkammer im betriebsfertigen Zustand zum Ausführen einer Infusion,
- Fig. 2: einen Schnitt durch die Vorrichtung mit einer Transferkappe nach einer ersten Ausführungsform,
- Fig. 3: in der Schnittdarstellung nach Fig. 2 eine zweite Ausführungsform,
- Fig. 4: in gleicher Darstellung eine dritte Ausführungsform,
- Fig. 5: eine vierte Ausführungsform,
- Fig. 6: perspektivische Darstellungen der Transferkappe,
- Fig. 7: eine Ansicht des Infusionsbehälters,
- Fig. 8: einen Längsschnitt durch eine abgewandelte Ausführungsform der Transferkappe, und
- Fig. 9: eine perspektivische Ansicht der einzelnen Elemente der Ausführungsform nach Fig. 8.

Fig. 1 zeigt einen flaschenförmigen Infusionsbehälter 1, der üblicherweise aus transparentem Kunststoff besteht und flexible Wandabschnitte aufweist, so dass der Infusionsbehälter 1 zum Erzeugen eines Drucks im Behälter zusammengedrückt werden kann, worauf durch Loslassen ein Unterdruck dadurch erzeugt wird, dass sich die elastischen Seitenwände zurückstellen. Mit 1.1 ist eine Öse zum Aufhängen des Infusionsbehälters bezeichnet. Auf der in der Betriebstellung unteren Seite ist der Infusionsbehälter mit einem Flaschenhals 1.2 versehen, auf den eine Transferkappe 2 aufgesteckt ist. Mit 3 ist ein Medikamentenbehälter bezeichnet, üblicherweise eine Glasflasche, der mit seiner Achse schräg zur Achse des Infusionsbehälters 1 in der Transferkappe 2 eingesetzt ist. Mit 4 ist eine Tropfkammer eines Infusionsbestecks bezeichnet, das mit dem Infusionsbehälter 1 verbunden ist. Fig. 1 zeigt die Betriebsstellung der Vorrichtung, in der eine Infusion ausgeführt wird, wobei die Tropfkammer 4 mit ihrer Achse im Wesentlichen parallel zur Achse des Infusionsbehälters 1 bzw. senkrecht und nicht schräg angeordnet ist.

Fig. 2 zeigt in einem Schnitt eine erste Ausführungsform der Transferkappe 2 in der in Fig. 1 wiedergegebenen Betriebsstellung. Auf dem Hals 1.2 des Infusionsbehälters 1 ist eine Siegelkappe 1.3 fluiddicht angebracht, die mit einem durchstechbaren Siegelbereich 1.4 versehen ist. Auf dem Flaschenhals 1.2 mit Siegelkappe 1.3 ist die Transferkappe 2 über elastische Rastabschnitte 2.1 an einem Flanschabschnitt (Fig. 1) befestigt, die den Rand der Siegelkappe 1.3 ohne Werkzeug nicht lösbar übergreifen. An den in Fig. 2 oben liegenden Flanschabschnitt mit den Rasten 2.1 schließt sich ein im Wesentlichen hohlzylindrischer Abschnitt 2.2 der Transferkappe an, auf dessen Unterseite in Fig. 2 außermittig ein rohrförmiger Ansatz 2.3 so ausgebildet ist, dass dessen Achse B schräg zur Achse A des Flaschenhalses 1.2 am Infusionsbehälter 1 liegt. Dieser rohrförmige Ansatz 2.3 bildet eine Aufnahmeeinrichtung für den Medikamentenbehälter 3, der mit seinem Flaschenhals 3.1 in diesen rohrförmigen Ansatz 2.3 eingreift. Der rohrförmige Ansatz 2.3 ist auf seinem Umfang mit elastischen Haken oder Rasten 2.31 versehen, so dass der mit einem Flansch bzw. einer Bördelkappe versehene Flaschenhals 3.1 des Medikamentenbehälters 3 in dem rohrförmigen Ansatz 2.3 einrasten kann, worauf die Rasten 2.31 den Medikamentenbehälter 3 in der Verbindungsstellung verriegeln.

Im Bereich des rohrförmigen Ansatzes 2.3 ist die Transferkappe 2 auf der dem Infusionsbehälter 1 zugewandten Seite mit einem Hohldorn 2.4 versehen, der den Siegelbereich 1.4 der Siegelkappe 1.3 durchstößt, wenn die Transferkappe 2 auf den Flaschenhals 1.2 des Infusionsbehälters 1 aufgesteckt wird. Im Bereich dieses Hohldoms 2.4 ist an der Transferkappe 2 ein weiterer Hohldom 2.5 so angeordnet, dass er ein Siegel 3.2 des Medikamentenbehälters 3 durchstößt, wenn der Medikamentenbehälter 3 in den rohrförmigen Ansatz 2.3 eingesteckt wird.

Zwischen den beiden Hohldornen 2.4 und 2.5 ist in der Transferkappe 2 ein Ventil angeordnet, das die Verbindung zwischen den beiden Hohldomen 2.4 und 2.5 unterbricht und nur bei Einwirken einer Betätigungskraft die Verbindung freigibt.

Bei der ersten Ausführungsform nach Fig. 2 ist das Ventil als elastische Ventilscheibe 5 ausgebildet, die im Mittelbereich sternförmig drei Schlitze 5.1 aufweist. Diese Ventilscheibe 5 ist auf dem Umfang zwischen Ringschultern eingespannt, wobei eine Ringschulter an einer Trennwand 2.7 der Transferkappe 2 ausgebildet ist, an der der Hohldorn 2.4 angeformt ist, und die gegenüberliegende Ringschulter am Flansch eines mit dem Hohldom 2.5 versehenen Elementes ausgebildet ist, das als gesondertes Bauteil bei dieser Ausführungsform in die Transferkappe 2 bzw. im Bereich der Trennwand 2.7 eingesetzt ist.

Die Transferkappe 2 ist seitlich neben dem außermittig und schräg angesetzten rohrförmigen Ansatz 2.3 mit einer Ausnehmung 2.6 (Fig. 1) versehen, durch die der Siegelbereich 1.4 der Siegelkappe 1.3 freiliegt, so dass das Infusionsbesteck mit einem Hohldom 4.1 an der Tropfkammer 4 durch diese Ausnehmung 2.6 senkrecht in den Siegelbereich 1.4 eingestochen werden kann.

In dieser in Fig. 2 wiedergegebenen Betriebsstellung kann Infusionslösung aus dem Infusionsbehälter 1 durch den Hohldom 4.1 in die Tropfkammer 4 fließen, während die Ventilscheibe 5 die Verbindung zwischen Infusionsbehälter 1 und Medikamentenbehälter 3 geschlossen hält.

Zum Zumischen eines Medikaments zur Infusionslösung wird zunächst die Transferkappe 2 mit dem rohrförmigen Ansatz 2.3 auf den Hals des Medikamentenbehälters 3 aufgesteckt, so dass der Hohldorn 2.5 das Siegel 3.2 durchstößt. Hierbei wird die Transferkappe 2 so mit dem Medikamentenbehälter 3 verbunden, dass dieser ohne ein Werkzeug nicht von der Transferkappe 2 gelöst werden kann. Hierauf wird die Transferkappe 2 mit Medikamentenbehälter 3 auf den versiegelten Infusionsbehälter 1 aufgesteckt, sodass der Hohldorn 2.4 den Siegelbereich 1.4 durchstößt, wie dies Fig. 2a zeigt. Dabei kann der Infusionsbehälter 1 mit oben liegendem Flaschenhals positioniert sein, so dass die Transferkappe 2 und der Medikamentenbehälter 3 von oben auf den Infusionsbehälter 1 aufgesteckt werden. Das geschlossene Ventil 5 verhindert dabei ein Auslaufen aus dem Medikamentenbehälter 3.

Hierauf wird die Anordnung um 180° in die in Fig. 2a wiedergegebene Stellung gedreht, worauf durch wiederholtes Zusammendrücken der flexiblen Wände des Infusionsbehälters 1 Infusionslösung in den Medikamentenbehälter 3 gedrückt wird. Durch den am Infusionsbehälter 1 ausgeübten Druck öffnet die Ventilscheibe 5, indem sich die zwischen den Schlitzen 5.1 befindlichen elastischen Ventillappen verbiegen und einen Durchtritt von Infusionsflüssigkeit zum Medikamentenbehälter 3 ermöglichen. Nach Auflösen und Mischen des Medikaments im Medikamentenbehälter 3 wird die Anordnung wieder um 180° in die in Fig. 2b wiedergegebene Stellung gedreht, worauf durch wiederholtes Zusammendrücken des Infusionsbehälters 1 das der Infusionslösung zugemischte Medikament aus dem Medikamentenbehälter 3 in den Infusionsbehälter 1 gesaugt wird. In diesem Fall öffnet die Ventilscheibe 5 durch den im Infusionsbehälter 1 erzeugten Unterdruck nach Freigeben der zusammengedrückten Seitenwände des Infusionsbehälters 1.

Nachdem der Inhalt des Medikamentenbehälters 3 in den Infusionsbehälter 1 überführt ist, wird der Hohldorn 4.1 der Tropfkammer 4 durch die Ausnehmung 2.6 in der Transferkappe 2 in den Siegelbereich 1.4 des Infusionsbehälters 1 eingestochen, worauf die Infusion in der in Fig. 1 wiedergegebenen Stellung beginnen kann. Hierbei ist durch die Ventilscheibe 5 die Verbindung zwischen Medikamentenbehälter 3 und Infusionsbehälter 1 unterbrochen, weil keine Kräfte auf die Ventilscheibe 5 einwirken. Es kann somit keine Infusionslösung in den unten liegenden Medikamentenbehälter 3 zurückfließen. Der Medikamentenbehälter 3 ist nicht lösbar mit der Transferkappe 2 verbunden und verbleibt in der in Fig. 1 und 2 wiedergegebenen Stellung an der Transferkappe 2, solange die Infusion durchgeführt wird.

Durch den an der Infusionsvorrichtung verbleibenden Medikamentenbehälter 3 ist für das Bedienungspersonal sofort erkennbar, welches Medikament der Infusionslösung zugemischt wurde. Dadurch, dass der Medikamentenbehälter 3 nach dem Mischvorgang nicht vom Infusionsbehälter 1 bzw. der Transferkappe 2 gelöst wird, kann keine Kontamination im Verbindungsbereich zwischen Medikamentenbehälter 3 und Infusionsbehälter 1 auftreten. Nach dem Aufstecken des Medikamentenbehälters 3 bleibt das System geschlossen.

Das in der Transferkappe 2 angeordnete Ventil zwischen den schräg zueinander angeordneten und voneinander getrennten Hohldomen 2.4 und 2.5, das gewährleistet, dass der Medikamentenbehälter 3 nicht abgenommen zu werden braucht, kann in verschiedener Weise ausgebildet werden.

Fig. 3 zeigt eine zweite Ausführungsform mit einem durch Drehen betätigbaren Ventil, wobei an dem Hohldorn 2.5 eine Ventilscheibe 6 angeformt ist, die zwischen Rasten an der Trennwand 2.7 der Transferkappe 2 verdrehbar gehalten und außermittig mit einer Durchtrittsöffnung 6.1 versehen ist, die mit der Mündungsöffnung des Hohldoms 2.4 ausgerichtet werden kann. Fig. 3 zeigt die Schließstellung der Ventilscheibe 6, in der ein geschlossener Bereich der Ventilscheibe 6 der Mündungsöffnung des Hohldoms 2.4 gegenüberliegt. Fig. 3a zeigt die Verbindungsstellung der Ventilscheibe 6, in der die Durchtrittsöffnung 6.1 mit dem Hohldom 2.4 ausgerichtet ist.

Damit die Ventilscheibe 6 mit daran angeformtem Hohldorn 2.5 verdreht werden kann, wird zweckmäßigerweise ein Formschluss zwischen Siegel 3.2 und Hohldorn 2.5 dadurch ausgebildet, dass der Hohldorn 2.5 beispielsweise einen ovalen Querschnitt hat. Hierdurch kann durch Verdrehen des Medikamentenbehälters 3 in dem rohrförmigen Ansatz 2.3 auch die Ventilscheibe 6 in die Offen- oder Schließstellung verdreht werden.

Fig. 4 zeigt eine dritte Ausführungsform mit einem in Achsrichtung des rohrförmigen Ansatzes 2.3 verschiebbaren Ventilelement 7. Bei dieser Ausführungsform ist am Hohldom 2.5 ein Ansatz 2.51 angeformt, der einen Durchtrittskanal 2.52 (Fig. 4a) aufweist, der durch das verschiebbare Ventilelement 7 verschlossen und freigegeben werden kann. Fig. 4 zeigt die Schließstellung und die Fig. 4a die Öffnungsstellung, in der das hülsenförmige Ventilelement 7 in Richtung auf den Medikamentenbehälter 3 verschoben ist, sodass der Durchtrittskanal 2.52 freigegeben ist.

Fig. 5 zeigt eine vierte Ausführungsform des Ventils zwischen den schräg zueinander angeordneten Hohldornen 2.4 und 2.5 in der Transferkappe 2, das einen verdrehbaren Ventilkörper 8 mit einem an der Transferkappe 2 abstehenden Drehknopf 8.1 aufweist. Der schaftförmige Ventilkörper 8 ist in einer Querbohrung eines Ansatzes am Hohldorn 2.5 verdrehbar und mit einer Durchtrittsöffnung 8.2 versehen, die mit dem Hohldorn 2.5 und einer Verbindungsöffnung zum Hohldorn 2.4 ausgerichtet werden kann, wenn der Drehknopf 8.1 in die durch eine Markierung 8.11 gekennzeichnete Öffnungsstellung gedreht wird. Fig. 5a zeigt die Öffnungsstellung.

Bei den beschriebenen Ausführungsformen ist der Medikamentenbehälter 3 schräg zur Senkrechten in der Betriebsstellung an der Transferkappe 2 angesetzt, damit der Strömungsweg zwischen den beiden Hohldomen 2.4 und 2.5 möglichst kurz gehalten werden kann. Es ist aber auch möglich, die Transferkappe 2 auf der Seite des Medikamentenbehälters 3 breiter zu gestalten, so dass auch der Medikamentenbehälter 3 etwa senkrecht, also mit seiner Achse B etwa parallel zur Achse A des Infusionsbehälters 1 positioniert werden kann. Hierdurch ergibt sich zwar ein längerer Strömungsweg zwischen den beiden Hohldomen 2.4 und 2.5 mit dem zwischengeschalteten Ventil, der Strömungsweg kann aber so gestaltet werden, dass sich dadurch keine Störungen beim Zumischen des Medikaments ergeben.

Bei einer solchen Ausgestaltung kann ein Ventilelement zwischen den beiden Hohldornen vorgesehen werden, das quer zu den Achsen A, B des Infusionsbehälters 1 und des Medikamentenbehälters 3 zum Öffnen und Verschließen der Verbindung zwischen den beiden Behältern in der Transferkappe 2 verschiebbar ist.

Fig. 6 zeigt die Transferkappe 2 in verschiedenen perspektivischen Ansichten, wobei der Hohldom 2.5, der an einem separaten Bauteil ausgebildet ist, das an der Trennwand 2.7 (Fig. 6c) eingesetzt wird, in den Fig. 6b und 6c nicht wiedergegeben ist.

Es ist auch möglich, die Transferkappe 2 zweiteilig derart auszubilden, dass auf den hohlzylindrischen Abschnitt 2.2 der rohrförmige Ansatz 2.3 mittels Rasten aufgesteckt wird. Hierdurch kann die Herstellung vereinfacht werden. Fig. 8 und 9 zeigen eine solche zweiteilige Ausführungsform der Transferkappe 2, wobei am unteren Rand des rohrförmigen Ansatzes 2.3 in Fig. 9 Rastausnehmungen 2.32 an diametral gegenüberliegenden Stellen ausgebildet sind, die entsprechende Rastvorsprünge 2.33 am oberen Umfang des hohlzylindrischen Abschnitte 2.2 aufnehmen, wenn der rohrförmige Ansatz 2.3 auf den Abschnitt 2.2 aufgesteckt wird.

Bei dieser Ausführungsform nach Fig. 8 und 9 sind die Hohldome 2.4 und 2.5 an den beiden Elementen 2.2 und 2.3 der Transferkappe 2 angeformt, wie dies Fig. 8 zeigt. Der Hohldorn 2.5 ist an eine Trennwand 2.51 in dem rohrförmigen Ansatz 2.3 so angeformt, dass sich eine Kammer 2.52 zwischen Hohldom 2.5 und Ventil 5 ergibt. An dem in Fig. 8 mit 2.34 bezeichneten Randabschnittes des rohrförmigen Ansatzes 2.3 sind die in Fig. 9 wiedergegebenen Rastausnehmungen 2.32 ausgebildet.

An dem hohlzylindrischen Abschnitt 2.2 ist der Hohldom 2.4 in entsprechender Weise an der Trennwand 2.7 angeformt, wie dies auch Fig. 2 zeigt, wobei die an das Ventil 5 angrenzende Kammer 2.71 in Fig. 8 größer ausgebildet ist als in Fig. 2.

Das Ventil in Form der Ventilscheibe 5 ist zwischen den beiden Elementen 2.2 und 2.3 zwischen den Trennwänden 2.7 und 2.51 eingeklemmt.

Bei der Ausführungsform nach den Fig. 8 und 9 sind die in Fig. 2 wiedergegebenen Rasten 2.31 zur Aufnahme des Medikamentenbehälters 3 als Rasthaken an gegenüberliegenden Stellen auf dem Umfang des rohrförmigen Ansatzes 2.3 ausgebildet, wie Fig. 9 zeigt. Am hohlzylindrischen Abschnitt 2.2 sind anstelle der gegenüberliegenden Rastabschnitte 2.1 in Fig. 6b in den Fig. 8 und 9 nebeneinander liegende Rastabschnitte so ausgebildet, dass sich insgesamt vier Rastabschnitte 2.1 ergeben.

Es ist auch eine Ausführungsform möglich, bei der die beiden Hohldome 2.4 und 2.5 an der Transferkappe 2 bzw. an deren Trennwand 2.7 angeformt sind, wobei der Ventilmechanismus seitlich zwischen die beiden Hohldome einsetzbar ist ähnlich der in Fig. 5 wiedergegebenen Bauform.

Der Siegelbereich 1.4 an der Entnahmeöffnung des Infusionsbehälters 1 kann so gestaltet sein, dass zwei nebeneinander liegende Siegelöffnungen 1.41 und 1.42 in der Kappe 1.3 vorhanden sind, von denen die eine für den Hohldom 2.4 der Transferkappe 2 und die andere für den Hohldom 4.1 der Tropfkammer 4 vorgesehen ist. Fig. 7 zeigt einen derartig gestalteten, etwa rechteckigen Siegelbereich 1.4 an dem Infusionsbehälter 1, wobei die Umrandung des rechteckigen Abschnitts 1.4 Teil der Siegelkappe 1.3 ist.

Bei einer solchen Ausgestaltung des Siegelbereichs kann an der Transferkappe 2 eine Ausrichteinrichtung angeformt sein, durch die die Transferkappe 2 nur so auf den Infusionsbehälter 1 bzw. auf die Siegelkappe 1.3 aufgesteckt werden kann, dass sich eine der Öffnungen 1.41, 1.42 unter der Ausnehmung 2.6 und die andere unter dem Hohldom 2.4 der Transferkappe befindet. Auf diese Weise wird eine Fehlpositionierung der Transferkappe 2 auf der Siegelkappe 1.3 verhindert.

Bei den beschriebenen Ausführungsformen sind der Medikamentenbehälter 3 und die Tropfkammer 4 so angeordnet, dass sie mit ihren Achsen im Wesentlichen in einer Ebene liegen, wie dies Fig. 1 zeigt. Es ist auch eine Ausführungsform möglich, bei der der Medikamentenbehälter 3 und damit auch der rohrförmige Ansatz 2.3 schräg zur Zeichnungsebene in Fig. 1 angeordnet wird, sodass in einer Seitenansicht von rechts oder links in Fig. 2 der Medikamentenbehälter 3 schräg zur Tropfkammer 4 bzw. schräg zur Zeichnungsebene in Fig. 2 liegt.

## Patentansprüche

1. Vorrichtung zum Zumischen eines Medikaments zu einer Infusionslösung in einem Infusionsbehälter (1), dessen Entnahmeöffnung mit einem Siegelbereich (1.4) versehen ist, umfassend eine **zylindrische** Transferkappe (2),
die mit der Entnahmeöffnung des Infusionsbehälters (1) verbindbar ist und einen Hohldorn (2.4) zum Durchstechen des Siegelbereichs (1.4) aufweist,
wobei an der **zylindrischen** Transferkappe (2) eine **hohlzylindrische** Aufnahmeeinrichtung (2.3) für einen Medikamentenbehälter (3) ausgebildet ist, die einen Hohldom (2.5) zum Durchstechen eines Siegels (3.2) am Medikamentenbehälter (3) aufweist,
ein Ventil (5; 6; 7; 8), das zwischen den beiden Hohldornen (2.4, 2.5) in der Transferkappe (2) angeordnet ist,
wobei das Ventil die Verbindung zwischen den beiden Hohldomen (2.4, 2.5) trennt und nur durch Einwirken einer Kraft in die Offenstellung bewegbar ist, und
wobei an der Transferkappe (2) ein freier Bereich (2.6) zum Anbringen eines Infusionsbestecks ausgebildet ist,
**dadurch gekennzeichnet,**
**dass die hohlzylindrische Aufnahmeeinrichtung (2.3) außermittig an der zylindrischen Transferkappe (2) angeordnet ist, wobei seitlich neben der außermittig angeordneten hohlzylindrischen Aufnahmeeinrichtung (2.3) eine Ausnehmung (2.6) an der Transferkappe ausgebildet ist, in die das Infusionsbesteck mit einem Hohldorn (4.1) in den Siegelbereich (1.4) des Infusionsbehälters senkrecht einstechbar ist.**

2. Vorrichtung nach Anspruch 1, wobei die **hohlzylindrische** Aufnahmeeinrichtung (2.3) **mit ihrer Achse (B) schräg zur Achse (A)** der Transferkappe (2) **an dieser positioniert ist, sodass** ein in die Aufnahmeeinrichtung **(2.3)** eingesetzter Medikamentenbehälter (3) schräg zur **Achse (A) der Aufnahmeeinrichtung (2.3) angeordnet** ist.

3. Vorrichtung nach **Anspruch 1 oder 2,** wobei die Aufnahmeeinrichtung (2.3) für den Medikamentenbehälter (3) eine nicht lösbare Verbindungseinrichtung aufweist.

4. Vorrichtung nach einem der Ansprüche 1 bis 3, wobei die Transferkappe (2) zweiteilig ausgebildet ist und einen rohrförmigen Ansatz (2.3) als Aufnahmeeinrichtung für den Medikamentenbehälter (3) und einen hohlzylindrischen Abschnitt (2.2) aufweist, der über eine Rasteinrichtung (2.32, 2.33) mit dem rohrförmigen Ansatz (2.3) verbindbar ist, an dem der Hohldom (2.5) angeformt ist.

5. Vorrichtung nach einem der vorhergehenden Ansprüche, wobei das Ventil zwischen den Hohldomen (2.4, 2.5) als elastische Ventilscheibe (5) ausgebildet ist, die mit wenigstens einem Schlitz versehen ist, der durch Druck bzw. Unterdruck geöffnet werden kann.

6. Vorrichtung nach einem der Ansprüche 1 bis **4,** wobei das Ventil eine verdrehbare Ventilscheibe (6) aufweist, die mit einer Durchtrittsöffnung (6.1) versehen ist, die durch Drehen mit den einander gegenüberliegenden Hohldomen (2.4, 2.5) ausrichtbar ist.

7. Vorrichtung nach einem der Ansprüche 1 bis **4,** wobei das Ventil ein in Achsrichtung der Verbindung zwischen den Hohldomen (2.4, 2.5) verschiebbares Element (7) aufweist, durch das ein Durchtrittskanal (2.52) verschließbar und freigebbar ist.

8. Vorrichtung nach einem der Ansprüche 1 bis **4,** wobei das Ventil einen durch einen Drehknopf (8.1) verdrehbaren Ventilkörper (8) mit einer Durchtrittsöffnung aufweist, der zwischen den einander gegenüberliegenden Hohldomen (2.4, 2.5) in der Transferkappe (2) angeordnet ist.

9. Vorrichtung nach einem der Ansprüche 1 bis **3** und **5** bis **8,** wobei der für den Medikamentenbehälter (3) vorgesehene Hohldorn (2.5) als gesondertes Bauteil in die Transferkappe (2) eingesetzt ist.

10. Vorrichtung nach Anspruch **9,** wobei an dem Hohldom (2.5) zumindest Elemente des Ventils angeformt oder angebracht sind.

## Claims

1. Device for adding a medicine to an infusion solution in an infusion container (1), whose removal opening is provided with a seal area (1 4), comprising a cylindrical transfer cap (2),
which can be connected to the removal opening of the infusion container (1) and has a hollow spike (24) for piercing the seal area (1.4),
wherein a hollow cylindrical receiving means (2 3) for a medicine container (3) is formed at the cylindrical transfer cap (2) and has a hollow spike (2.5) for piercing a seal (3 2) at the medicine container (3),
a valve (5; 6; 7; 8) arranged between the two hollow spikes (2.4, 2.5) in the transfer cap (2),
wherein the valve interrupts the connection between the two hollow spikes (2 4, 2.5) and can be moved into the open position only by the action of a force, and
wherein a free area (2.6) is formed at the transfer cap (2) for attaching an infusion set, **characterized in that**
the hollow cylindrical receiving means (2 3) is arranged excentrically at the cylindrical transfer cap (2), wherein laterally adjacent the excentrically arranged hollow cylindrical receiving means (2.3), a recess (2 6) is formed at the transfer cap, into which the infusion set with a hollow spike (4.1) can be inserted by piercing vertically into the seal area (1 4) of the infusion container

2. Device according to claim 1, wherein the hollow cylindrical receiving means (2 3) is positioned with its axis (B) inclined to the axis (A) of the transfer cap (2), such that a medicine container (3) inserted in the receiving means (2.3) is arranged inclined to the axis (A) of the receiving means (2 3)

3. Device according to claim 1 or 2, wherein the receiving means (2 3) for the medicine container (3) has a non-releasable connecting means

4. Device according to one of claims 1 to 3, wherein the transfer cap (2) is formed in two parts and has a tubular hub (2.3) as a receiving means for the medicine container (3) and a hollow cylindrical portion (2.2) which via a locking means (2.32, 2.33) can be connected to the tubular hub (2.3) at which the hollow spike (2.5) is moulded on

5. Device according to one of the preceding claims, wherein the valve is formed as a resilient valve disc (5) between the hollow spikes (2.4, 2.5) and provided with at least one slit which can be opened by pressure or low pressure

6. Device according to one of claims 1 to 4, wherein the valve has a rotatable valve disc (6) which is provided with a passage opening (6 1), which by rotating can be aligned with the hollow spikes (2.4, 2.5) located opposite each other.

7. Device according to one of claims 1 to 4, wherein the valve has a member (7) which is displaceable in the axial direction of the connection between the hollow spikes (2.4, 2.5) and by means of which a through-channel (2.52) can be sealed and unblocked

8. Device according to one of claims 1 to 4, wherein the valve has a valve body (8) having a passage opening, the valve body being rotatable by an adjusting knob (8.1) and being arranged between the hollow spikes (2 4, 2 5) located opposite each other in the transfer cap (2).

9. Device according to one of claims 1 to 3 and 5 to 8, wherein the hollow spike (2.5) provided for the medicine container (3) is inserted into the transfer cap (2) as a separate component part.

10. Device according to claim 9, wherein at least members of the valve are moulded on or attached at the hollow spike (2.5)

## Revendications

1. Dispositif pour ajouter un médicament dans une solution pour perfusion dans un flacon à perfusion (1) dont l'ouverture de prélèvement est dotée d'une zone de scellement (1.4) comprenant un bouchon de transfert cylindrique (2) qui peut être raccordé à l'ouverture de prélèvement du flacon à perfusion (1) et une aiguille creuse (2.4) pour perforer la zone de scellement (1.4),
dans lequel est formé sur le bouchon de transfert cylindrique (2) un système de réception cylindrique creux (2.3) pour un flacon de médicament (3) qui présente une aiguille creuse (2.5) pour perforer un scellement (3.2) sur le flacon de médicament (3),
une soupape (5 ; 6 ; 7 ; 8) qui est disposée entre les deux aiguilles creuses (2.4, 2 5) dans le bouchon de transfert (2),
dans lequel la soupape sépare le raccordement entre les deux aiguilles creuses (2.4, 2.5) et peut être déplacée uniquement sous l'effet d'une force dans la position ouverte, et
dans lequel sur le bouchon de transfert (2), une zone libre (2.6) est formée pour placer un équipement de perfusion,
**caractérisé en ce que**
l'appareil de réception cylindrique creux (2.3) est disposé sur le plan excentré sur le bouchon de transfert cylindrique (2), un évidement (2.6) étant formé sur le bouchon de transfert latéralement, à côté de l'équipement de réception cylindrique creux (2.) disposé sur le plan excentré, dans lequel l'équipement de perfusion avec une aiguille creuse (4 1) peut être inséré verticalement dans la zone de scellement (1.4) du flacon de perfusion

2. Dispositif selon la revendication 1, dans lequel le système de réception cylindrique creux (2 3) est positionné avec son axe (B) perpendiculairement par rapport à l'axe (A) du bouchon de transfert (2) sur celui-ci, de telle sorte qu'un flacon de médicament (3) utilisé dans le système de réception (2.3) soit disposé perpendiculairement à l'axe (A) du système de réception (2.3).

3. Dispositif selon la revendication 1 ou 2, dans lequel le système de réception (2.3) pour le flacon de médicament (3) présente un système de raccordement non détachable

4. Dispositif selon l'une des revendications 1 à 3, dans lequel le bouchon de transfert (2) est conçu en deux parties et présente un embout tubulaire (2.3) comme système de réception pour le flacon de médicament (3) et un segment cylindrique creux (2.2) qui peut être raccordé par un système de cliquet (2 32, 2.33) avec l'embout tubulaire (2.3) sur lequel l'aiguille creuse (2.5) est disposée

5. Dispositif selon l'une des revendications précédentes, dans lequel la soupape entre les aiguilles creuses (2.4, 2.5) est conçue comme un disque de soupape élastique (5) qui est doté d'au moins une fente qui peut être ouverte par pression ou pression négative.

6. Dispositif selon l'une des revendications 1 à 4, dans lequel la soupape présente un disque de soupape pouvant tourner (6) qui est doté d'un orifice de passage (6.1) qui peut être orienté en le faisant tourner avec les aiguilles creuses opposées (2.4, 2.5).

7. Dispositif selon l'une des revendications 1 à 4, dans lequel la soupape présente un élément (7) pouvant être décalé dans la direction de l'axe du raccordement entre les aiguilles creuses (2 4, 2 5), par lequel un canal de passage (2.52) peut être fermé et peut être libéré.

8. Dispositif selon l'une des revendications 1 à 4, dans lequel la soupape présente un corps de soupape (8) comportant un orifice de passage, qui peut tourner par le biais d'un bouton rotatif (8.1), qui est disposé entre les aiguilles opposées (2.4, 2.5) dans le bouchon de transfert (2).

9. Dispositif selon l'une des revendications 1 à 3 et 5 à 8, dans lequel l'aiguille creuse (2.5) prévue pour le flacon de médicament (3) est utilisée comme un élément distinct dans le bouchon de transfert (2).

10. Dispositif selon la revendication 9, dans lequel sur l'aiguille creuse (2.5) sont disposés ou montés au moins des éléments de la soupape.
